# EUROPÄISCHE PATENTSCHRIFT

(11) **EP 0 176 696 B1**
(45) Veröffentlichungstag und Bekanntmachung des Hinweises auf die Patenterteilung: **26.04.1989**
(21) Anmeldenummer: 85109742.8
(22) Anmeldetag: 02.08.1985
(51) Int. Cl.: A47L 7/00, A47L 11/34

(54) **Reinigungsgerät zum Trocken- oder Nasssaugen und/oder zur Sprühextraktionsreinigung**
Cleaning apparatus for dry or wet suction and/or for rinse extraction cleaning
Dispositif de nettoyage pour le séchage ou l'aspiration par voie humide et/ou pour le nettoyage de type rinçage-extraction

(30) Priorität: 29.09.1984 DE 8428799 U
(43) Veröffentlichungstag der Anmeldung: 09.04.1986
(73) Patentinhaber: Alfred Kärcher GmbH & Co., D-71364 Winnenden (DE)
(72) Erfinder: Schilling, Nicole, D-7080 Aalen (DE); Engel, Sabine, D-7070 Schwäbisch Gmünd (DE); Mayer, Erich, D-7800 Freiburg (DE)
(74) Vertreter: Hoeger, Stellrecht & Partner

(56) Entgegenhaltungen:
- EP-A- 0 128 608
- WO-A-79/00755
- DE-A- 1 403 638
- US-A- 3 331 091

## Beschreibung

Die Erfindung betrifft ein Reinigungsgerät zum Trocken- oder Naßsaugen und/oder zur Sprühextraktionsreinigung mit einem Saugöffnungen aufweisenden Saugkopf, der mit einer Saugleitung in Verbindung steht, und mit einer am Saugkopf in einer Sprühdüse endenden Sprühleitung für eine Reinigungsflüssigkeit.

Geräte, die wahlweise als Naß- oder Trockensauger oder als Sprühextraktionsgeräte (WO-A-79 00 755) verwendet werden, müssen normalerweise mit unterschiedlichen Arbeitsköpfen ausgestattet werden. Beim Übergang von einer auf die andere Reinigungsart ist daher ein komplizierter Wechsel der jeweiligen Saugköpfe notwendig. Ein solcher Wechsel ist zwar bei industriell eingesetzten Reinigungsgeräten zumutbar, nicht dagegen bei Haushaltsgeräten.

Es ist Aufgabe der Erfindung, ein wahlweise als Trocken- oder Naßsauger oder als Sprühextraktionsreinigungsgerät verwendbares Gerät derart weiterzubilden, daß ein und derselbe Saugkopf ohne wesentliche Umrüstungsarbeiten für alle Reinigungsvorgänge verwendet werden kann.

Diese Aufgabe wird bei einem Reinigungsgerät der im einleitenden Teil des Anspruchs 1 angegebenen Art (DE-A-1 403 638) erfindungsgemäß durch die im kennzeichnenden Teil des Anspruchs 1 genannten Merkmale gelöst.

Es ist damit möglich, jeweils eine der beiden Saugöffnungen für die verschiedenen Reinigungsvorgänge zu verwenden. Die Saugöffnung an der Unterseite des Saugkopfes wird in herkömmlicher Weise zum Naß- und Trockensaugen eingesetzt, während dieses Vorganges ist die stirnseitige Saugöffnung verschlossen.

Für den Sprühextraktionsbetrieb wird dagegen die stirnseitige Öffnung geöffnet, während die Saugöffnung an der Unterseite verschlossen wird. Der Saugkopf wird dann - beispielsweise bei entsprechender Neigung des Saugkopfes gegenüber der Saugleitung durch Drehung derselben um 180° - so positioniert, daß nunmehr die Stirnseite gegen die zu reinigenden Fläche gerichtet ist, so daß die stirnseitige Saugöffnung wirksam wird. Beide Saugöffnungen können für die jeweilige Aufgabe speziell ausgerüstet sein, beispielsweise wird die Saugöffnung an der Unterseite mit Bürsten oder Dichtlippen versehen, während die Saugöffnung an der Stirnseite, die zum Sprühextraktionsreinigen verwendet wird, harte Ränder aufweist, die kräftig gegen die zu reinigende Fläche gedrückt werden können und den Reinigungsvorgang selbst unterstützen können.

Der Saugkopf ist an der Saugleitung um eine parallel zu der zu reinigenden Fläche verlaufende Achse verschwenkbar und in einer bestimmten Winkelstellung fixierbar ist. Es ist dann vorteilhaft, beim Trocken- und Naßsaugbetrieb ohne Sprühextraktion den Saugkopf an der Saugleitung frei verschwenkbar zu belassen, also nicht in einer bestimmten Winkelstellung zu fixieren, so daß sich der Saugkopf in an sich bekannter Weise der zu reinigenden Fläche anpaßt, wobei der Benutzer die Saugleitung mit unterschiedlicher Neigung führen kann.

Zum Sprühextrahieren ist es jedoch vorteilhaft, den Saugkopf gegenüber der Saugleitung in seiner Winkelstellung zu fixieren, so daß der Benutzer den Saugkopf über die Saugleitung kräftig gegen die zu reinigende Fläche drücken kann, wobei gleichzeitig eine ziehende Bewegung auf den Saugkopf ausgeübt wird.

Es ist besonders vorteilhaft, wenn die Stirnseite gegenüber der Unterseite in Verschieberichtung des Saugkopfes gesehen kürzer ist. Dadurch steht der Saugkopf beim Sprühextrahieren « hochkant •, so daß sich in Verschieberichtung des Saugkopfes gesehen zu beiden Seiten der Saugöffnung nur noch die schmalen, die Öffnung begrenzenden Kanten befinden. Diese konnen dadurch besonders wirksam in die zu reinigende Fläche eingreifen, beispielsweise in einen Teppichboden. Außerdem bildet der hochkant stehende, wandförmige Saugkopf nach vorne eine Begrenzung für den gegen den Teppichboden gerichteten Sprühstrahl, so daß keine Flüssigkeit in den bereits vom Saugkopf bearbeiteten Bereich gelangen kann.

Zum selektiven Verschließen der beiden Saugöffnungen kann ein im Inneren des Saugkopfes verdrehbar gelagertes Verschlußelement vorgesehen sein, welches von außen entweder in die Verbindung der unterseitigen Saugöffnung mit der Saugleitung oder in die Verbindung der stirnseitigen Saugöffnung mit der Saugleitung verdrehbar ist. Damit wird durch einfaches Verdrehen eines solchen Verschlußelementes eine Umstellung von einer Saugöffnung auf die andere möglich.

Bei einer bevorzugten Ausführungsform ist vorgesehen, daß die Sprühextraktionsdüse und/oder ein in die Sprühleitung eingeschaltetes Schließventil lösbar an der Saugleitung befestigt sihd. Es ist dann möglich, beim Naß- und Trockensaugbetrieb die Sprühleitung mit Sprühdüse und Schließventil von der Saugleitung zu entfernen und beispielsweise in dem Reinigungsgerät selbst aufzubewahren. Nur für den Zweck der Sprühextraktion werden diese Teile an der Sprühleitung befestigt, wobei diese Befestigung vorzugsweise mit federnden Klipsen erfolgt, die auf die Saugleitung aufgesteckt werden.

Die nachfolgende Beschreibung bevorzugter Ausführungsformen der Erfindung dient im Zusammenhang mit der Zeichnung der näheren Erläuterung.

Es zeigen :
Figur 1 : eine Seitenansicht eines Saugkopfes im Sprühextraktionsbetrieb ;
Figur 2 : eine Seitenansicht des Saugkopfes im Naß- und Trockensaugbetrieb ;
Figur 3: eine Teil-Längsschnittansicht des Saugkopfes längs Linie 3-3 in Figur 4 ;
Figur 4 : eine perspektivische Ansicht des Saugkopfes im Sprühextraktionsbetrieb und
Figur 5 : eine Seitenansicht der Saugleitung mit angeklipstem Schließventil für die Sprühleitung.

Der in der Zeichnung dargestellte Saugkopf ist Teil eines in der Zeichnung nicht wiedergegebenen Reinigungsgerätes, welches mittels eines Saugaggregates eine Schmutzabsaugung und mittels einer Förderpumpe bei Bedarf ein flüssiges Reinigungsmittel zur Verfügung stellt.

Die Saugseite des Saugaggregates wird unter Zwischenschaltung eines Schmutzsammelbehälters über einen flexiblen Saugschlauch 2 mit einer rohrförmigen, starren Saugleitung 1 verbunden, der in einen Saugkopf 3 einmündet. Dieser Saugkopf hat die Form eines flachen Quaders mit einer ebenen Oberseite 4, einer Unterseite 5, zwei Seitenwänden 6 und 7, einer im Querschnitt kreisbogenförmig gebogenen Rückwand 8 und einer Stirnwand 9.

Die Gesamtlänge des Saugkopfes von der Stirnwand 9 zur Rückwand 8 ist wesentlich größer als die Höhe des Saugkopfes zwischen Oberseite und Unterseite, beispielsweise viermal größer.

Die Saugleitung 1 mündet in den rückwärtigen Teil des Saugkopfes 3 ein, und in diesem Bereich sind Saugkopf 3 und Saugleitung 1 um eine parallel zur Rückwand 8 verlaufende Drehachse verschwenkbar miteinander verbunden. Mittels eines seitlich aus dem Gehäuse hervorstehenden Drehgriffes 10 ist die relative Winkellage des Saugkopfes gegenüber der Saugleitung 1 feststellbar. Dies kann mittels einer an sich bekannten Klemmvorrichtung erfolgen, es ist auch möglich, daß eine solche Feststellung in verschiedenen Stufen durch Eingreifen von Rastelementen in Rastausnehmungen erfolgt. Hier sind dem Fachmann verschiedene äquivalente Möglichkeiten an die Hand gegeben. Der Drehgriff 10 kann aber auch in einer Stellung verbleiben, in der Saugleitung 1 und Saugkopf 3 frei gegeneinander verschwenkbar sind.

Der Saugkopf 3 weist in seiner Unterseite 5 eine schlitzförmige, sich quer über die gesamte Breite des Saugkopfes 3 erstreckende Saugöffnung 11 auf, die an beiden Enden von Kufen 12 begrenzt ist, die nach unten über die Unterseite 5 des Saugkopfes 3 hervorstehen und somit die Saugöffnung 11 im Abstand von einer zu reinigenden Fläche 13 halten, auf der der Saugkopf mit der Unterseite nach unten aufgelegt ist (Figur 2).

An der Vorderseite verläuft parallel zu der schlitzförmigen Saugöffnung 11 eine flexible Dichtlippe 14, an der Rückseite eine Borstenleiste 15.

In der Stirnwand 9, zu der die Oberseite 4 und die Unterseite 5 des Saugkopfes 3 konvergierend zusamnenlaufen, ist eine weitere, schlitzförmige, sich über die gesamte Breite des Saugkopfes erstreckende Saugöffnung 16 angeordnet, die im wesentlichen die gesamte Fläche der Stirnwand 9 einnimmt und nur von einem schmalen Rand 17 umgeben wird, der von dem Saugkopf selbst gebildet wird (Figur 3).

Der hohle Innenraum 18 des Saugkopfes steht einerseits über eine geeignete Abdichtung mit der Saugleitung 1 in Verbindung, andererseits mit den beiden Saugöffnungen 11 und 16 des Saugkopfes. Um eine parallel zu den beiden schlitzförmigen Saugöffnungen verlaufende Drehachse ist ein plattenförmiges Schließelement im Innenraum verschwenkbar gelagert, welches mit seinen beiden wulstförmig verdickten Rändern 20 an einer kreiszylindrischen, konzentrisch zur Drehachse des Schließelements 19 verlaufenden Dichtfläche 21 anliegt. Beide Saugöffnungen sind über Durchbrechungen 22 bzw. 23 in dieser Dichtfläche 21 mit dem Innenraum 18 verbunden. Durch Verschwenkung des Schließelementes 19 kann entweder die Durchbrechung 22 oder die Durchbrechung 23 abgeschlossen werden, so daß die Saugöffnungen gegenüber dem Innenraum des Saugkopfes selektiv verschließar sind. Die Betätigung des Schließelementes 19 erfolgt durch eine eine Seitenwand 6 durchsetzende Welle 24 mit einem Schlitz, in den beispielsweise zum Zweck des Verdrehens ein Geldstück eingesetzt werden kann.

Auf die rohrförmige Saugleitung 1 ist mittels eines elastischen Klips 25 eine Sprühdüse 26 elastisch aufsteckbar, die mit einer flexiblen Förderleitung 27 verbunden ist. Diese führt zu einem handbetätigten Schließventil 28, welches ebenfalls mittels eines elastischen Klips 29 auf die Saugleitung 1 aufgesteckt ist. Das Schließventil 28 ist über eine flexible Leitung 30 mit der in der Zeichnung nicht dargestellten Förderpumpe des. Reinigungsgerätes verbunden.

Durch die Verwendung elastischer Klips können Sprühdüse und Schließventil mit zugehörigen Leitungen von der Saugleitung gelöst und beispielsweise im Reinigungsgerät aufbewahrt werden.

Beim normalen Naß- oder Trockensaugbetrieb, bei dem also die Sprühextraktionsvorrichtung nicht verwendet wird, wird der Saugkopf mit der Unterseite auf die zu reinigende Fläche aufgelegt, die Schwenkverbindung zwischen Saugleitung 1 und Saugkopf 3 wird nicht arretiert, so daß die beiden Teile frei gegeneinander verschwenkbar sind. Das Schließelement 19 wird so verdreht, daß die Saugöffnung 16 in der Stirnwand 9 verschlossen ist (Figur 2). In dieser Betriebsstellung kann der Saugkopf in herkömmlicher Weise zum Naß-oder Trockensaugen verwendet werden, wobei die Bedienungsperson den Winkel der Saugleitung gegenüber dem Saugkopf beliebig verstellen kann. Der Saugkopf gleitet dabei auf den Kufen 12, wobei die Saugöffnung durch die Dichtlippe und die Borstenleiste zur Vorder- und Rückseite weitgehend abgeschlossen ist, trotzdem aber den Eintritt eines Luftstromes ermöglicht, der Schmutzteilchen mitreißt.

Beim Naß- und Trockensaugen sind Sprühdüse, Schließventil und zugehörige Leitungen von der Saugleitung abgenommen.

Wenn die Umrüstung auf Sprühextraktionsbetrieb gewünscht wird, werden die Sprühdüse und die Schließventile mittels ihrer Klipse auf die Saugleitung 1 aufgesteckt. Der Saugkopf muß zum Sprühextraktionsbetrieb hochkant gestellt werden, das heißt er wird mit seiner Stirnwand 9 gegen die zu reinigende Fläche gerichtet. Um ihn in dieser Stellung führen zu können, und um andererseits eine bequeme Arbeitsrichtung der Saugleitung 1 zu erreichen, wird der Winkel zwischen Saugkopf und Saugleitung entsprechend eingestellt und anschließend mittels des Drehgriffes 10 fixiert. Die Sprühdüse 26 wird so auf die Saugleitung 1'aufgesteckt, daß der von ihr abgegebene Strahl 31 in Ziehrichtung des Sprühkopfes gesehen vor dem Sprühkopf auf die zu reinigende Fläche auftrifft (Figur 1). Außerdem wird das Schließelement 19 so verstellt, daß nunmehr die Saugöffnung 11 an der Unterseite verschlossen und die Saugöffnung 16 an der Stirnseite geöffnet ist. In dieser Stellung kann der hochkant stehende Saugkopf wegen der Winkelfeststellung mittels der Saugleitung 1 kräftig gegen die zu reinigende Fläche gedrückt werden, wobei gleichzeitig die Bedienungsperson den Saugkopf zu sich heranziehen kann. Auf diese Weise wird die vorher auf die zu reinigende Fläche aufgesprühte Flüssigkeit zusammen mit dem gelösten Schmutz in den Saugkopf eingesaugt.

Für beide Betriebsarten, also das Naß- oder Trockensaugen einerseits und das Sprühextraktionsreinigen andererseits, kann somit derselbe Saugkopf verwendet werden, wobei die Umstellung von einer Betriebsart auf die andere nur wenige, einfache Handgriffe erfordert. In beiden Betriebsarten kann der Saugkopf den entsprechenden Anforderungen der jeweiligen Reinigungsart vollständig genügen, da die Saugöffnungen den entsprechenden Betriebsarten angepaßt werden können.

## Patentansprüche

1. Reinigungsgerät zum Trocken- oder Naßsaugen mit einem Saugöffnungen (11, 16) aufweisenden Saugkopf (3), der mit einer Saugleitung (1) in Verbindung steht, und an seiner Unterseite (5) und an seiner vorderen Stirnseite (9) je eine Saugöffnung (11 bzw. 16) aufweist, von denen jeweils eine verschließbar ist, dadurch gekennzeichnet, daß am Saugkopf (3) eine Sprühleitung (27) für eine Reinigungsflüssigkeit in einer Sprühdüse (26) endet und daß der Saugkopf (3) an der Saugleitung (1) um eine parallel zu der zu reinigenden Fläche (13) verlaufende Achse verschwenkbar und in einer bestimmten Winkelstellung fixierbar ist.

2. Reinigungsgerät nach Anspruch 1, dadurch gekennzeichnet, daß die Stirnseite (9) gegenüber der Unterseite (5) in Verschieberichtung des Saugkopfes (3) gesehen kürzer ist.

3. Reinigungsgerät nach einem der voranstehenden Ansprüche, dadurch gekennzeichnet, daß zum selektiven Verschließen der beiden Saugöffnungen (11, 16) ein im Innenraum (18) des Saugkopfes (3) verdrehbar gelagertes Verschlußelement (19) vorgesehen ist, welches von außen entweder in die Verbindung der unterseitigen Saugöffnung (11) mit der Saugleitung (1) oder in die Verbindung der stirnseitigen Saugöffnung (16) mit der Saugleitung (1) verdrehbar ist.

4. Reinigungsgerät nach einem der voranstehenden Ansprüche, dadurch gekennzeichnet, daß die Sprühextraktionsdüse (26) und/oder ein in die Sprühleitung (27, 30) eingeschaltetes Schließventil (28) lösbar an der Saugleitung (1) befestigt sind.

5. Reinigungsgerät nach Anspruch 4, dadurch gekennzeichnet, daß die Sprühextraktionsdüse (26) und/oder das Schließventil (28) mit federnden Klipsen (25 bzw. 29) auf die Saugleitung (1) aufgesteckt sind.

## Claims

1. Cleaning apparatus for dry or wet suction comprising a suction head (3) including suction openings (11, 16) and communicating with a suction pipe (1), the underside (5) and front end face (9) of said suction head each including one suction opening (11 or 16, respectively) and one of said openings being closable at a time, characterized in that a spray line (27) for a cleaning fluid ends in a spray nozzle (26) at the suction head (3) and that the suction head (3) is pivotable on the suction pipe (1) about an axis extending parallel to the surface (13) to be cleaned and is adapted to be fixed in a predetermined angular position.

2. Cleaning apparatus as defined in claim 1, characterized in that the end face (9) is shorter than the underside (5) when seen in the direction of displacement of the suction head (3).

3. Cleaning apparatus as defined in any of the preceding claims, characterized in that a closure element (19) pivotally mounted in the interior (18) of the suction head (3) is provided for selective closing of the two suction openings (11, 16), said closure element being pivotable from outside either into the connection between the suction opening (11) in the underside and the suction pipe (1) or into the connection between the suction opening (16) in the end face and the suction pipe (1).

4. Cleaning apparatus as defined in any of the preceding claims, characterized in that the spray extraction nozzle (26) and/or a closure valve (28) connected into the spray line (27, 30) are detachably secured on the suction pipe (1).

5. Cleaning apparatus as defined in claim 4, characterized in that the spray extraction nozzle (26) and/or the closure valve (28) are attached to the suction pipe (1) by means of resilient clips (25 and 29, respectively).

## Revendications

1. Appareil de nettoyage pour l'aspiration à sec ou l'aspiration humide, comprenant un suceur (3) muni d'orifices d'aspiration (11, 16), qui est en communication avec un tuyau d'aspiration (1) et qui présente deux orifices d'aspiration (11 et 16 respectivement), l'un dans sa face inférieure (5) et l'autre dans sa face frontale avant (9), dont on. peut fermer l'un ou l'autre, caractérisé en ce qu'une conduite de pulvérisation (27) destinée à pulvériser un liquide de nettoyage se termine par une buse de pulvérisation (26) placée au droit du suceur (3) et en ce que le suceur (3) est monté sur le tuyau d'aspiration (1) de manière à pouvoir pivoter autour d'un axe s'étendant parallèlement à la surface à nettoyer (13), et peut être bloqué dans une position angulaire donnée.

2. Appareil de nettoyage selon la revendication 1, caractérisé en ce que la face frontale (9) est plus courte que la face inférieure (5), considérée dans la direction de la translation du suceur (3).

3. Appareil de nettoyage selon une des revendications précédentes, caractérisé en ce que, pour fermer sélectivement les deux orifices d'aspiration (11, 16), il est prévu un élément obturateur (19) monté pour tourner dans la cavité intérieure (18) du suceur (3) et que l'on peut faire tourner de l'extérieur, pour le placer, soit dans la position établissant la communication entre l'orifice d'aspiration (11) de la face inférieure et le tuyau d'aspiration (1), soit dans la position établissant la communication entre l'orifice d'aspiration frontal (16) et le tuyau d'aspiration (1).

4. Appareil de nettoyage selon une des revendications précédentes, caractérisé en ce que la buse de pulvérisation-extraction (26) et/ou une soupape de fermeture (28) intercalée dans la conduite de pulvérisation (27, 30) sont fixées au tuyau d'aspiration (1) par des liaisons démontables.

5. Appareil de nettoyage selon la revendication 4, caractérisé en ce que la buse de pulvérisation-extraction (26) et/ou la soupape de fermeture (28) sont emboîtées sur le tuyau d'aspiration (1) à l'aide d'agrafes élastiques (25 et 29 respectivement).
